# EUROPÄISCHE PATENTSCHRIFT

(11) **EP 1 651 092 B1**
(45) Veröffentlichungstag und Bekanntmachung des Hinweises auf die Patenterteilung: **06.10.2010**
(21) Anmeldenummer: 04740713.5
(22) Anmeldetag: 06.07.2004
(51) Int. Cl.: A47L 15/48, D06F 58/24, D06F 58/26

(54) **SPÜLVERFAHREN IN EINER GESCHIRRSPÜLMASCHINE**
METHOD FOR RINSING IN A DISH WASHING MACHINE
PROCEDE DE RINCAGE DANS UNE MACHINE A LAVER LA VAISSELLE

(30) Priorität: 30.07.2003 DE 10334794
(43) Veröffentlichungstag der Anmeldung: 03.05.2006
(73) Patentinhaber: BSH Bosch und Siemens Hausgeräte GmbH, 81739 München (DE)
(72) Erfinder: CLASSEN, Egbert, 86637 Wertingen (DE); JERG, Helmut, 89537 Giengen (DE); PAINTNER, Kai, 86477 Adelsried (DE)
(86) Internationale Anmeldenummer: PCT/EP2004/007393
(87) Internationale Veröffentlichungsnummer: WO 2005/018412

(56) Entgegenhaltungen:
- DE-A- 2 716 686
- DE-A- 3 134 506
- DE-A- 10 109 393

## Beschreibung

Die Erfindung betrifft ein Spülverfahren einer Geschirrspülmaschine, deren Programmablauf zum Spülen von zu behandelndem Spülgut wenigstens einen Teilprogrammschritt "Klarspülen" und "Trocknen" aufweist.

Zur Trocknung z.B. von Spülgut in einer Geschirrspülmaschine sind unterschiedliche Verfahren bekannt. Beispielsweise kann das Spülgut durch Eigenwärmetrocknung getrocknet werden, wenn die Spülflüssigkeit in einem Teilprogrammschritt "Klarspülen" erhitzt wird und somit das heiß klargespülte Spülgut durch die so aufgebaute Eigenwärme des Spülguts während des Trocknungsvorgangs von selbst trocknet. Um diese Eigenwärmetrocknung zu erreichen, wird die Spülflüssigkeit in dem Teilprogrammschritt "Klarspülen" auf eine bestimmte Temperatur erwärmt und über Sprüheinrichtungen auf das Spülgut aufgebracht. Durch die relativ hohe Temperatur der Spülflüssigkeit in dem Teilprogrammschritt "Klarspülen" von üblicherweise etwa 65°C bis 75°C wird erreicht, dass eine hinreichend große Wärmemenge auf das Spülgut übertragen wird, so dass das am Spülgut anhaftende Wasser durch die im Spülgut gespeicherte Wärme verdampft.

Bei weiteren bekannten Verfahren zur Trocknung des Spülguts in Geschirrspülmaschinen wird eine separate Heizquelle, z.B. ein Heißluftgebläse, dazu verwendet, das feuchte Luftgemisch beim Trocknungsvorgang zu erwärmen, damit die Luft im Spülbehälter eine größere Menge an Feuchtigkeit aufnehmen kann.

Es sind Geschirrspülmaschinen bekannt, bei denen die Feuchtluft nach außen abgelassen wird. Dies ist nachteilig, da die umgebenden Küchenmöbel geschädigt werden.

Daher sind weitere Verfahren bekannt, bei denen vor dem Ausleiten die Feuchtluft über Kondensationsflächen geleitet wird, an denen die Feuchtigkeit kondensiert. Dieses Kondenswasser wird entweder in den Spülbehälter oder in spezielle Auffangbehälter geleitet.

Aus der DE 27 16 686 A1 ist ein Verfahren der eingangs genannten Art für Geschirrspülmaschinen bekannt, bei dem ein Wärmerohr in den Spülbehälter ragt und dort eine Kühlfläche bildet. Die durch die heiße Feuchtluft abgegebene Wärme wird mittels des Wärmerohrs nach außen transportiert. Damit das Wärmerohr nicht auch Wärme während Teilprogrammschritten, bei denen eine Erwärmung in dem Spülbehälter gewünscht ist, ableitet, wird in diesen Teilprogrammschritten das Wärmerohr mit einem Inertgas gefüllt, das die Funktion des Wärmerohres verhindert.

Ein Nachteil bei den oben beschriebenen Heizungssystemen nach dem weiter oben beschriebenen Stand der Technik besteht darin, dass die Erwärmung der Spülflüssigkeit mit einem hohen Energiebedarf verbunden ist und die benötigte Wärmeenergie für jede Erwärmungsphase mittels der elektrischen Heizelemente neu erzeugt werden muss. Ebenso haben die bekannten Heizungssysteme den Nachteil, dass die Erwärmung der Spülflüssigkeit im Teilprogrammschritt "Klarspülen" sowie die Vorgänge im Teilprogrammschritt "Trocknen" selbst mit einem hohen Energiebedarf verbunden sind und die benötigte Wärmeenergie nach dem Trocknungsvorgang verloren geht.

Die DE 31 34 506 A1 betrifft lediglich einen Wäschetrockner, bei dem eine Wärmemengen-Rückgewinnung mittels eines passiv arbeitenden Bauelements (Wärmerohr) ermöglicht wird.

Bei der Geschirrspülmaschine der DE 37 41 652 H1 ist thermisch vom Spülbehälter isoliert über Kanäle ein Wärmetauscher derart verbunden, dass die Luft aus dem Spülbehälter durch Konvektion und/oder durch ein Gebläse über den Wärmetauscher geführt wird. Der Wärmetauscher besteht dabei insbesondere aus einem Latentwärmespeicher.

Aufgabe der vorliegenden Erfindung ist es, ein Spülverfahren bereitzustellen, mit dem es möglich ist, eine Geschirrspülmaschine möglichst wirtschaftlich zu betreiben, das zu trocknende Gut effizient zu trocknen sowie den damit verbundenen Energieaufwand so gering wie möglich zu halten.

Diese Aufgabe wird durch das erfindungsgemäße Verfahren mit den Merkmalen gemäß Anspruch 1 gelöst. Vorteilhafte Weiterbildungen der vorliegenden Erfindung sind in den Unteransprüchen gekennzeichnet.

Bei dem erfindungsgemäßen Verfahren zum Betreiben eines Gerätes mit wenigstens einem Teilprogrammschritt "Trocknen" wird in dem wenigstens einen Teilprogrammschritt "Trocknen" Luft aus einem Behandlungsraum aus diesem heraus über ein Leitungssystem, in das wenigstens ein Wärmerohr mit beiden Enden einragt und wieder zurück in diesen geleitet, wobei während des Durchleitens die Luft abgekühlt und ihr dadurch Feuchtigkeit entzogen und sie anschließend wieder erwärmt wird. Durch den Einsatz eines Wärmerohres ist nur noch eine gegenüber dem Stand der Technik wesentlich geringere Erwärmung des zu behandelnden Gutes notwendig, z.B. bei Geschirrspülmaschinen im Teilprogrammschritt "Klarspülen". Dies bedeutet eine wesentliche Energieeinsparung. Durch das Abkühlen der Luft wird deren Feuchtigkeitsaufnahmekapazität abgesenkt und der Feuchtigkeitsanteil der Luft fällt als Kondensat aus. Durch die Erwärmung der Luft wird deren Feuchtigkeitsaufnahmekapazität bei jedem Durchleiten durch das Leitungssystem wieder erhöht, was zur Verbesserung des Trocknungsergebnisses und/oder zur Verkürzung der Trocknungszeit führt. Bei dem geschlossenen Luftsystem ist ein Austausch von verschmutzter Luft aus der Umgebung vollständig ausgeschlossen, womit eine Rückanschmutzung des behandelten Gutes verhindert wird. Mit der vorliegenden Erfindung ist ein Verfahren bereitgestellt, mit dem es möglich ist, Geräte der eingangs genannten Art möglichst wirtschaftlich zu betreiben, das zu trocknende Gut effizient zu trocknen sowie den damit verbundenen Energieaufwand so gering wie möglich zu halten.

Nach einem bevorzugten Merkmal der Erfindung wird die Luft mittels eines Gebläses gefördert, womit eine Steuerung des Einsatzes des Wärmerohres erleichtert wird, z.B. gegenüber dem in der DE 27 16 686 A1 beschriebenen Verfahren.

Nach einem weiteren bevorzugten Merkmal der Erfindung wird die Luft mittels des Wärmerohrs abgekühlt. Damit wird die eigentliche Funktion eines Wärmerohrs, die Abkühlung unter Abtransport der aufgenommenen Wärmeenergie, entsprechend dem erfindungsgemäßen Verfahren eingesetzt. Durch das Abkühlen der Luft wird deren Feuchtigkeitsaufnahmekapazität abgesenkt und der Feuchtigkeitsanteil der Luft fällt als Kondensat aus.

Nach einem weiteren bevorzugten Merkmal der Erfindung wird die Luft mittels des Wärmerohrs erwärmt. Damit wird die weitere Funktion des ohnehin vorhandenen Wärmerohrs - die transportierte Wärme aufgenommen beim Kühlen der Feuchtluft und beim Kondensieren der Feuchtigkeit aus der Feuchtluft - zur weiteren Energieeinsparung verwendet.

Nach einer vorteilhaften Ausführungsform der Erfindung wird die Luft mittels einer Heizung erwärmt. Sollte die Erwärmung der Luft durch das Wärmerohr nicht ausreichen, wird zur Sicherstellung der Trocknungsfunktion die Luft zusätzlich mit einer Heizung erwärmt. Trotz des zusätzlichen Energieverbrauchs für die Heizung wird gegenüber dem vorbeschriebenen Stand der Technik eine Energieeinsparung erreicht.

Nach einer weiteren vorteilhaften Ausführungsform der Erfindung wird die Luft an einem Kondensor vorbeigeleitet. Sollte der Feuchtigkeitsentzug der Luft aufgrund der Abkühlung durch das Wärmerohr nicht ausreichen, wird zur Sicherstellung der Trocknungsfunktion die Luft zusätzlich an einem Kondensor vorbeigeleitet, der den fehlenden Feuchtigkeitsentzug vornimmt.

Die Erfindung wird nachstehend anhand eines Ausführungsbeispiels eines Verfahrens bei einer Geschirrspülmaschine erläutert.

Das erfindungsgemäße Verfahren zum Betreiben eines Gerätes mit wenigstens einem Teilprogrammschritt "Trocknen" wird bei dem erläuterten Ausführungsbeispiel in einer Geschirrspülmaschine ausgeführt. Eine Geschirrspülmaschine weist bekanntlich ein Spülverfahren auf dessen Programmablauf aus wenigstens einem Teilprogrammschritt "Vorspülen", einem Teilprogrammschritt "Reinigen", wenigstens einem Teilprogrammschritt "Zwischenspülen", einem Teilprogrammschritt "Klarspülen" und einem Teilprogrammschritt "Trocknen" besteht. Erfindungsgemäß wird bei dem erläuterten Ausführungsbeispiel in dem wenigstens einen Teilprogrammschritt "Trocknen" Luft aus einem Behandlungsraum aus diesem heraus über ein Leitungssystem, in das wenigstens ein Wärmerohr mit beiden Enden einragt und wieder zurück in diesen geleitet, wobei während des Durchleitens die Luft abgekühlt und ihr dadurch Feuchtigkeit entzogen und sie anschließend wieder erwärmt wird.

Im Ausführungsbeispiel ist dafür der Behandlungsraum der Geschirrspülmaschine - der Spülbehälter - mit einem Auslass im oberen Bereich des Spülbehälters ausgestattet. Von diesem Auslass führt eine Luftleitung zu einem Gebläse und von dem Gebläse zu der "kalten Seite" des Wärmerohrs.

Wie an sich bekannt hat ein Wärmerohr oder "heat pipe" die Eigenschaft mittels einer enthaltenen Arbeitsflüssigkeit Wärme in großer Geschwindigkeit und großer Menge von einer Seite - sogenannte "kalte Seite" - des Wärmerohres zu der anderen Seite - sogenannte "warme Seite" - des Wärmerohres zu leiten. Wird also die eingeleitete Feuchtluft zur "kalten Seite" des Wärmerohres geleitet, kühlt diese Seite die Feuchtluft und verringert damit das Feuchtigkeitsaufnahmevermögen der Feuchtluft, wodurch die in der Feuchtluft enthaltene Feuchtigkeit kondensiert. Auf der "kalten Seite" des Wärmerohrs entzieht dieses der Feuchtluft damit die Wärme (sensible Wärme) und nimmt auch die entstehende Kondensationswärme (latente Wärme) auf und transportiert die Wärme zum anderen Ende des Wärmerohrs - zur "warmen Seite" des Wärmerohrs.

Im Ausführungsbeispiel führt eine weitere Luftleitung von der "kalten Seite" des Wärmerohres zu der "warmen Seite" des Wärmerohres und von dort zu einem im unteren Bereich des Spülbehälters gelegenen Einlass.

Gelangt nun die trockene Luft zu der "warmen Seite" des Wärmerohres wird die Luft von dieser erwärmt.

Die in den Spülbehälter eingeleitete, erwärmte Luft ist nun wesentlich trockener und weißt daher wieder ein hohes Aufnahmevermögen für Feuchtigkeit auf. Sie steigt im Spülbehälter nach oben und nimmt die Restfeuchtigkeit an dem zu behandelnden Gut - dem Spülgut - auf. Sie wird nun, wie oben schon beschrieben, wieder dem Leitungssystem zugeleitet.

Durch den Einsatz eines Wärmerohres ist nur noch eine gegenüber dem Stand der Technik wesentlich geringere Erwärmung des zu behandelnden Gutes notwendig, in dem beschriebenen Ausführungsbeispiel bei Geschirrspülmaschinen im Teilprogrammschritt "Klarspülen" etwa um 50 °C, ev. sogar noch niedriger. Dies bedeutet eine wesentliche Energieeinsparung. Durch das Abkühlen der Luft wird deren Feuchtigkeitsaufnahmekapazität abgesenkt und der Feuchtigkeitsanteil der Feuchtluft fällt als Kondensat aus. Durch die Erwärmung der Luft wird deren Feuchtigkeitsaufnahmekapazität bei jedem Durchleiten durch das Wärmerohr wieder erhöht, was zur Verbesserung des Trocknungsergebnisses und/oder zur Verkürzung der Trocknungszeit führt. Bei dem geschlossenen Luftsystem ist ein Austausch von verschmutzter Luft aus der Umgebung vollständig ausgeschlossen, womit eine Rückanschmutzung des behandelten Gutes verhindert wird.

Sollte der Feuchtigkeitsentzug der Luft aufgrund der Abkühlung durch das Wärmerohr nicht ausreichen, wird zur Sicherstellung der Trocknungsfunktion die Luft zusätzlich an einem Kondensor vorbeigeleitet, der den fehlenden Feuchtigkeitsentzug vornimmt. Der Kondensor kann in Strömungsrichtung der Luft vor oder nach der "kalten Seite" des Wärmerohres angeordnet sein, im beschriebenen Ausführungsbeispiel ist er nach der "kalten Seite" des Wärmerohres angeordnet.

Sollte die Erwärmung der Luft durch das Wärmerohr nicht ausreichen, wird zur Sicherstellung der Trocknungsfunktion die Luft zusätzlich mit einer Heizung erwärmt. Die Heizung ist bei dem beschriebenen Ausführungsbeispiel kurz vor dem Einlass der behandelten Luft in den Spülbehälter angeordnet. Trotz des zusätzlichen Energieverbrauchs für die Heizung wird gegenüber dem vorbeschriebenen Stand der Technik eine Energieeinsparung erreicht.

Mit der vorliegenden Erfindung ist ein Verfahren bereitgestellt, mit dem es möglich ist, Geräte der eingangs genannten Art möglichst wirtschaftlich zu betreiben, das zu trocknende Gut effizient zu trocknen sowie den damit verbundenen Energieaufwand so gering wie möglich zu halten.

## Patentansprüche

1. Spülverfahren einer Geschirrspülmaschine, deren Programmablauf zum Spülen von zu behandelndem Spülgut wenigstens einen Teilprogrammschritt "Klarspülen" und "Trocknen" aufweist,
**dadurch gekennzeichnet,**
**dass** im Teilprogrammschritt "Klarspülen" ein zu behandelndes Gut geringer als ohne Wärmerohr oder ("heat pipe") erwärmt wird, und dass in dem wenigstens einen Teilprogrammschritt "Trocknen" Luft aus einem Behandlungsraum aus diesem heraus über ein Leitungssystem, in das wenigstens ein Wärmerohr oder ("heat pipe") mit beiden Enden einragt, und wieder zurück in diesen geleitet wird, wobei während des Durchleitens die Luft abgekühlt und ihr **dadurch** Feuchtigkeit entzogen und sie anschließend wieder erwärmt wird.

2. Spülverfahren nach Anspruch 1, **dadurch gekennzeichnet, dass** die Luft mittels eines Gebläses gefördert wird.

3. Spülverfahren nach Anspruch 1 oder 2, **dadurch gekennzeichnet, dass** die Luft mittels des Wärmerohrs abgekühlt wird.

4. Spülverfahren nach Anspruch 1 oder 2, **dadurch gekennzeichnet, dass** die Luft mittels des Wärmerohrs erwärmt wird.

5. Spülverfahren nach Anspruch 1 oder 2, **dadurch gekennzeichnet, dass** die Luft mittels einer Heizung erwärmt wird.

6. Spülverfahren nach einem der vorhergehenden Ansprüche, **dadurch gekennzeichnet, dass** die Luft an einem Kondensor vorbeigeleitet wird.

## Claims

1. Rinsing method of a dishwasher, the program sequence of which for rinsing rinsing stock which is to be treated comprises at least one part-program step of "clear rinsing" and "drying", **characterised in that** in the part-program step "clear rinsing" stock to be treated is heated less than without heat pipe and that in the at least one part-program step "drying" air from a treatment chamber is conducted out of this by way of a duct system, into which at least one heat pipe protrudes by both ends, and back again into this, wherein whilst the air is being conducted through it is cooled and moisture thereby removed therefrom and it is subsequently reheated.

2. Rinsing method according to claim 1, **characterised in that** the air is conveyed by means of a fan.

3. Rinsing method according to claim 1 or 2, **characterised in that** the air is cooled by means of the heat pipe.

4. Rinsing method according to claim 1 or 2, **characterised in that** the air is heated by means of the heat pipe.

5. Rinsing method according to claim 1 or 2, **characterised in that** the air is heated by means of a heater.

6. Rinsing method according to any one of the preceding claims, **characterised in that** the air is conducted past a condensor.

## Revendications

1. Procédé de lavage d'un lave-vaisselle, dont le déroulement du programme pour le lavage des éléments à laver présente au moins une étape de sous-programme « rinçage » et « séchage », **caractérisé en ce que**, dans l'étape de sous-programme « rinçage », un élément à traiter est moins chauffé que sans tube de chauffe ou « heat pipe » et **en ce que**, dans l'au moins une étape de sous-programme « séchage », de l'air est extrait d'un espace de traitement via un système de conduites dans lequel au moins un tube de chauffe ou « heat pipe » s'avance avec deux extrémités et y est renvoyé, dans lequel l'air est refroidi et son humidité lui est dès lors extraite et ensuite à nouveau chauffé durant le passage.

2. Procédé de lavage selon la revendication 1, **caractérisé en ce que** l'air est refoulé au moyen d'une soufflerie.

3. Procédé de lavage selon la revendication 1 ou 2, **caractérisé en ce que** l'air est refroidi au moyen du tube de chauffe.

4. Procédé de lavage selon la revendication 1 ou 2, **caractérisé en ce que** l'air est chauffé au moyen du tube de chauffe.

5. Procédé de lavage selon la revendication 1 ou 2, **caractérisé en ce que** l'air est chauffé au moyen d'un chauffage.

6. Procédé de lavage selon l'une des revendications précédentes, **caractérisé en ce que** l'air est fait passer sur un condenseur.
